# EUROPÄISCHE PATENTSCHRIFT

(11) **EP 0 534 337 B1**
(45) Veröffentlichungstag und Bekanntmachung des Hinweises auf die Patenterteilung: **23.06.1999**
(21) Anmeldenummer: 92116083.4
(22) Anmeldetag: 21.09.1992
(51) Int. Cl.: B41J 2/01, B41J 25/308

(54) **Bedruckvorrichtung für fortlaufend vorwärtsbewegte Gegenstände, insbesondere für Pakete, eingepackte Zeitschriftenstapel oder dergleichen**
Printing device for continuously moving objects, in particular parcels, stacks of wrapped magazines or the like
Dispositif pour l'impression sur objets en mouvement continu, en particulier des colis, des piles de magazines emballés ou autres

(30) Priorität: 25.09.1991 DE 4131911
(43) Veröffentlichungstag der Anmeldung: 31.03.1993
(73) Patentinhaber: Schwede, Horst, D-95463 Bindlach (DE); Schwede, Roland, 95497 Goldkronach (DE)
(72) Erfinder: Schwede, Horst, 95463 Bindlach (DE); Schwede, Roland, 95497Goldkronach (DE); Schmetzer, Helmut, 91207 Lauf (DE)
(74) Vertreter: Rau, Manfred, Dr. Dipl.-Ing.

(56) Entgegenhaltungen:
- EP-A- 0 038 630
- EP-A- 0 088 630
- FR-A- 2 372 032
- FR-A- 2 642 702
- US-A- 3 892 174
- US-A- 4 769 650
- US-A- 4 972 798
- PATENT ABSTRACTS OF JAPAN vol. 12, no. 315 (M-735)(3162) 26. August 1988 & JP-A-63 87 246 ( Y. MAEDA ) 18. April 1988

## Beschreibung

Die Erfindung betrifft eine Bedruckvorrichtung für fortlaufend vorwärts bewegte Gegenstände und insbesondere für Pakete, verpackte Zeitschriftenstapel oder dergleichen.

Beim Lagern oder beim Versand von verpackten Zeitschriftenstapeln, die im folgenden der Einfachheit halber durchgehend als Beispiel für die in Rede stehenden Gegenstände benannt werden, besteht grundsätzlich das Problem, daß auf der Packhülle des Zeitschriftenstapels Informationen über den Inhalt, den Adressaten u. dgl. des Zeitschriftenstapels vorhanden sein müssen. Dazu werden beispielweise entsprechend bedruckte Aufkleber verwendet. Auch ist es bekannt, in Klarsichtfolien eingeschweißten Zeitschriftenstapeln auf deren Oberseite ein Deckblatt mit den entsprechenden Informationen beizulegen, das durch die transparente Plastikhülle ablesbar ist. Nachteilig dabei ist, daß dies nur bei durchsichtigen Umhüllungen aus Kunststoff funktioniert. Darüber hinaus ist die automatische Handhabung des einzelnen Beiblattes bei einem maschinellen Stapeln und Verpacken von Zeitschriften problematisch, insbesondere im Hinblick darauf, daß verschiedene Zeitschriftenstapel unterschiedliche Höhen aufweisen können.

Aus der EP-A-0 038 630 ist eine Bedruckvorrichtung mit den Merkmalen des Oberbegriffes des Patentanspruches 1 bekannt. Diese weist eine Transportvorrichtung mit einem Antrieb und einer Transportbahn auf, längs der die zu bedruckende Gegenstände mit definierter Geschwindigkeit fortlaufend transportiert werden. Ferner weist die Bedruckvorrichtung gemäß dem Stand der Technik eine Druckeinheit mit einem Tintenstrahl-Matrix-Druckkopf auf, der oberhalb der Transportbahn angeordnet ist und der die zu bedruckende Fläche der Gegenstände bei deren vorbeilaufen am Druckkopf berührungslos bedruckt.

Der Druckkopf ist mittels eines Verstellantriebes an die Lage der jeweils zu bedruckenden Fläche der Gegenstände anpaßbar. Bei diesem Verstellantrieb handelt es sich um einen manuellen Antrieb, mit dem die Höhe des Druckkopfes auf richtigen Druckabstand zur Oberseite gleichbleibend hoher Gegenstände einstellbar ist. Für unmittelbar aufeinanderfolgende Gegenstände mit unterschiedlichen Höhen ist dieser Verstellentrieb nicht geeignet.

Bei der Bedruckvorrichtung gemäß EP-A-0 038 630 ist ferner eine Abtasteinrichtung vorgesehen, bei der es sich um einen Signalsensor zur Erfassung der vorlaufenden Kante eines zu bedruckendes Gegenstandes erfaßt. Der Sensor gibt damit lediglich ein Trigger-Signal für die zeitliche Steuerung des Druckbeginns ab.

Der Erfindung liegt die Aufgabe zugrunde, eine Bedruckvorrichtung für fortlaufend vorwärtsbewegte Gegenstände und insbesondere für Pakete, verpackte Zeitschriftenstapel o. dgl. zu schaffen, mit der Gegenstände direkt, vollautomatisch und ohne Unterbrechung ihres Transportflusses innerhalb der Bedruckvorrichtung bedruckbar sind.

Die Lösung dieser Aufgabe ist in den Kennzeichnenden Merkmalen des Patentanspruches 1 angegeben. Vorteilhaft bei der erfindungsgemäßen Vorrichtung ist dabei, daß sie durch das berührungslose Bedrucken der in Rede stehenden Gegenstände während deren Vorwärtsbewegung gewissermaßen "nahtlos" beispielsweise in eine vollautomatische Druck-, Sortier-, Bündelungs- und Verpackungsstraße für Zeitschriften integriert werden kann. Durch die Verwendung eines Matrix-Druckkopfes können mit ein- und demselben Druckkopf verschiedenste Informationen, wie unterschiedliche Adressaten, Zeitschriftentitel, Exemplarzahlen und dergleichen auf die verschiedenen Zeitschriftenstapel ohne nennenswerte Umstellungsarbeiten aufgebracht werden. Weiterhin kann sich die Bedruckvorrichtung durch ihre Abtasteinrichtung und den von dieser gesteuerten Verstellantrieb für die Verstellung des Matrix-Druckkopfes an verschiedene Stapelhöhen (falls die Oberseite des Stapels bedruckt wird) oder Stapelbreiten (falls eine seitliche Fläche des Stapels bedruckt wird) vollautomatisch anpassen. Die Abtasteinrichtung verhindert zudem, daß der Matrix-Druckkopf in Berührung mit einem Stapel gelangt und somit beschädigt werden kann Auch wird eine Unterbrechung des Stapelflusses dadurch vermieden. Dadurch wird die Zuverlässigkeit der Vorrichtung erhöht. Besonders erwähnenswert ist auch der Vorteil, daß bei einer entsprechenden Auslegung des Verstellantriebes und der Abtasteinrichtung eine kontinuierliche Erfassung der Form der zu bedruckenden Oberfläche eines jeden Gegenstandes und ein darauf abgestimmtes automatisches Nachführen des Druckkopfes während des Vorbeilaufens dieser Oberfläche am Druckkopf möglich sind. Danur können auch auf stark unebenen Oberflächen von Gegenständen, wie dies oft bei insbesondere hohen Zeitschriftenstapeln der Fall ist, saubere Aufdrucke aufgebracht werden.

Weitere Merkmale, Einzelheiten und Vorteile der Erfindung sind den Unteransprüchen und der folgenden Beschreibung entnehmbar, in der ein Ausführungsbeispiel des Erfindungsgegenstandes anhand der beiliegenden Zeichnungen näher erläutert wird. Es zeigen
- Fig. 1: eine schematische Perspektivdarstellung einer erfindungsgemäßen Druckvorrichtung und
- Fig. 2: eine schematische Seitenansicht des Verstellantriebes für die Druckeinheit der Druckvorrichtung.

Der Bedruckvorrichtung 1 ist ein Transporttisch 2 zugeordnet, der über zwei drehbar gelagerte Umlenkrollen 3, 4 ein Förderband 5 trägt. Die Umlenkrolle 3 weist einen Drehantrieb in Form eines Motors 3' auf. Der Transporttisch 2 mit Förderband 5 kann auch Teil einer langgestreckten Transportbahn einer Druck-, Schneide-, Sortier- und Bündelungsstraße für Zeitungen oder Zeitschriften sein.

Durch das Förderband 5 werden unterschiedlich hohe Zeitschriftenstapel 6a, 6b, 6c, die zum Versand mit Packpapier umhüllt sind, in Transportrichtung 7 an die Bedruckvorrichtung 1 herangeführt.

Die Bedruckvorrichtung 1 weist ein Gestell 8 mit einem Fuß 9 und einem nach oben ragenden Ständer 10 auf, der sich in zwei horizontale, zueinander parallele Ausleger 11, 12 fortsetzt. Am freien Ende 13 des in Transportrichtung 7 gesehen ersten Auslegers 11 ist ein Infrarot-(IR-)Abstandssensor 14 als Abtasteinrichtung für die Lage der zu bedruckenden Oberseite 15 der Zeitschriftenstapel 6a, 6b, 6c angebracht. Der IR-Abstandssensor 14 ist etwa mittig bezüglich der Breite des Förderbandes 5 vertikal über diesem in einer Höhe angeordnet, die größer ist als die gewünschte Maximalhöhe der Zeitschriftenstapel 6a, 6b, 6c. Statt eines IR-Abstandssensors 14 kann auch ein Ultraschall-Abstandssensor verwendet werden. Bei beiden Sensortypen handelt es sich um berührungslos messende Abtasteinrichtungen, die eine hohe Meßgenauigkeit und Betriebssicherheit aufweisen.

Am freien Ende 16 des bezogen auf die Transportrichtung 7 hinter dem ersten Ausleger 11 liegenden zweiten Ausleger 12 ist der vertikal angeordnete Verstellarm 17 angebracht. Dieser ist mittels eines Verstellantriebes in Form eines pneumatischen Kolben-Zylinder-Antriebes 24 in vertikaler Verstellrichtung 18 verschiebbar am Ausleger 12 gelagert. Solche pneumatischen Kolben-Zylinder-Antriebe des Verstellarmes sind handelsübliche und damit ausgereifte, zuverlässig und unproblematisch ansteuerbare Antriebe. An seinem unteren Ende trägt der Verstellarm 17 einen horizontal und quer zur Transportrichtung 7 verlaufenden Träger 19, an dem in Transportrichtung 7 nebeneinander drei Tintenstrahl-Matrixdruckköpfe 20a, 20b, 20c mit vertikal nach unten weisender Tintenstrahlrichtung angeordnet sind. Derartige Druckköpfe sind handelsüblich und erzielen ein kontrastreiches und damit gut erkennbares Druckbild. Darüber hinaus zeichnen sie sich durch besondere Zuverlässigkeit aus. Jeder Tintenstrahl-Matrixdruckkopf 20a, 20b, 20c ist jeweils einer der drei Druckzeilen 21a, 21b, 21c auf der Oberseite 15 der Zeitschriftenstapel 6a, 6b, 6c zugeordnet.

Mittels seines Verstellantriebes ist der Verstellarm 17 stufenlos zwischen einer oberen und unteren Endposition verstellbar. In der oberen Endposition des Verstellarmes 17 befinden sich die Tintenstrahl-Matrixdruckköpfe 20a, 20b, 20c in einer Höhe vertikal über dem Förderband 5, die analog der Anordnung des IR-Abstandssensors 14 größer ist als die gewünschte Maximalhöhe der Zeitschriftenstapel 6a, 6b, 6c. In seiner unteren Endposition befinden sich die Tintenstrahl-Matrixdruckköpfe einen bis wenige Zentimeter oberhalb des Förderbandes 5, so daß auch sehr niedrige Zeitschriftenstapel oder auch beispielsweise nur ein verpacktes Einzelexemplar einer Zeitschrift bedruckt werden kann.

Am Ständer 10 der Bedruckvorrichtung 1 ist weiterhin eine zentrale, Mikroprozessor-gesteuerte Steuereinheit 22 angebracht, mittels der die gesamte Bedruckvorrichtung 1 steuerbar ist. Insbesondere ist es möglich, die Drucksteuerung der Druckköpfe und die Steuerung deren Verstellantriebes unter Auswertung der Meßsignale der Abtasteinrichtung (IR-Abstandssensor 14) zentral vorzunehmen. Durch die Mikroprozessor-Steuerung ist darüber hinaus die Möglichkeit eröffnet, in Datenspeichern gespeicherte Texte, Druckbilder oder dergleichen durch entsprechende Arbeitsbefehle abzurufen und die verschiedenen, von der Bedruckvorrichtung zu bedruckenden Zeitschriftenstapel individuell - etwa entsprechend der jeweiligen Exemplaranzahl, des jeweiligen Adressaten oder des jeweiligen Zeitschriftentitels - zu bedrucken. Die Steuereinheit 22 ist zur Aufnahme der Meßsignale des IR-Abstandssensors 14 eingangsseitig mit diesem verbunden. Ausgänge der Steuereinheit 22 sind mit entsprechenden Ventilen des pneumatischen Verstellantriebes des Verstellarmes 17 sowie mit den entsprechenden Eingängen der Tintenstrahl-Matrixdruckköpfe 20a, 20b, 20c zu deren Drucksteuerung verbunden. Da die Ansteuerung der handelsüblichen pneumatischen Antriebe bzw. die Drucksteuerung der handelsüblichen Tintenstrahl-Matrixdruckköpfe 20a, 20b, 20c bekannt ist, erübrigt sich eine genauere Beschreibung.

Über eine entsprechende (nicht dargestellte) Tastatur an der Steuereinheit 22 können in diese auf die Oberseite 15 der Zeitschriftenstapel 6a, 6b, 6c aufzudruckende Texte eingegeben werden. Solche Texte können auch auf internen oder externen Datenspeichern gespeichert sein und über entsprechende Steuerbefehle, die gegebenenfalls über On-line-Verbindungen mit zentralen Steuereinheiten einer Produktionsstraße für Zeitschriften herangeführt werden, zum Ausdruck abgerufen werden.

Die Bedruckvorrichtung 1 weist folgenden Funktionsablauf auf:
Sobald ein Zeitschriftenstapel 6a, 6b, 6c in den Abtastbereich vertikal unter den IR-Abstandssensor 14 einläuft, ändert sich das Ausgangssignal des IR-Abstandssensors 14 von einem Wert, der dessen Abstand vom Förderband 5 entspricht, auf einen Wert, der dessen Abstand zur Oberseite 15 des entsprechenden Zeitschriftenstapels 6a, 6b, 6c entspricht. So wird beim Hindurchlaufen des sehr niedrigen Zeitschriftenstapels 6c ein Ausgangssignal abgegeben, das einem sehr hohen Abstandswert entspricht, wogegen bei dem sehr hohen Zeitschriftenstapel 6a ein Ausgangssignal abgegeben wird, das einem sehr niedrigen Abstandswert entspricht. Durch die sprungshafte Änderung des Meßsignales beim Einlaufen des entsprechenden Zeitschriftenstapels 6a, 6b, 6c in den Abtastbereich des IR-Abstandssensors 14 wird auch die Lage der Vorderkante 23 des Zeitschriftenstapels 6a, 6b, 6c angezeigt. Das entsprechende Meßsignal wird von der Steuereinheit 22 ausgewertet, die wiederum den Verstellarm 17 über den pneumatischen Verstellantrieb innerhalb des Zeitraums, den der entsprechende Zeitschriftenstapel 6a, 6b, 6c zur Vorwärtsbewegung vom IR-Abstandssensor 14 zu den Tintenstrahl-Matrixdruckköpfen 20a, 20b, 20c benötigt, auf eine Höhe einstellt, bei der die Druckköpfe 20a, 20b, 20c etwa einen halben bis einen Zentimeter über der Oberseite 15 des entsprechenden Zeitschriftenstapels 6a, 6b, 6c angeordnet sind. Da die Zeitschriftenstapel 6a, 6b, 6c durch das Förderband 5 mit einer definierten Vorschubgeschwindigkeit transportiert werden, ist auch der Zeitpunkt hinreichend definiert, an dem die Vorderkante 23 des entsprechenden Zeitschriftenstapels 6a, 6b, 6c an den Tintenstrahl-Matrixdruckköpfen 20a, 20b, 20c vorbeigelaufen ist. Zu diesem Zeitpunkt kann die berührungslose Druckaktion der Druckköpfe 20a, 20b, 20c beginnen, die jeweils die zugeordnete Druckzeile 21a, 21b, 21c durch Aufspritzen von Tinte auf die Oberseite des Zeitschriftenstapels 6a, 6b, 6c aufbringen.

Im Zusammenhang mit der Vorschubgeschwindigkeit der Zeitschriftenstapel 6a, 6b, 6c ist darauf hinzuweisen, daß die entsprechende Förderbandgeschwindigkeit auch über einen Tachogenerator 25 zu erfassen ist, der an den Motor 3' gekoppelt und über eine Signalleitung 26 mit der Steuereinheit 22 verbunden ist. Letztere wertet die Geschwindigkeit der Zeitschriftenstapel 6a, 6b, 6c aus und kann daraus exakt den Startzeitpunkt des Druckvorganges nach Erhalt eines entsprechenden Signals von dem IR-Abstandssensor 14 steuern.

Da die Oberseite 15 der Zeitschriftenstapel 6a, 6b, 6c während ihrem Vorbeilaufen am IR-Abstandssensor 14 kontinuierlich erfaßt wird, kann auch eine nicht ebene Form der Oberseite 15 registriert und die Tintenstrahl-Matrixdruckköpfe 20a, 20b, 20c während des zeitlich verzögerten Druckvorganges der tatsächlichen Form der Oberseite 15 nachgeführt werden.

Aus Fig. 2 wird die Ansteuerung des Kolben-Zylinder-Antriebes 24 sowie die Erfassung der Position des Verstellarmes 17 und damit der Tintenstrahl-Matrixdruckköpfe 20a, 20b, 20c gegenüber der Transportbahn (Förderband 5) deutlich.

Die beiderseits des Kolbens 27 angeordneten Arbeitsräume 28, 29 des Zylinders 30 des Kolben-Zylinder-Antriebes 24 sind jeweils über eine pneumatische Leitung 31, 32 mit einem Mehrwege-Regelventil 33 verbunden. Dieses ist wiederum über eine weitere pneumatische Leitung 34 mit einer Druckquelle in Form einer Pumpe 35 verbunden, die einen konstanten Versorgungsdruck pₘₐₓ liefert. Daneben ist das Mehrwege-Regelventil 33 mit einem Atmosphärenanschluß 36 versehen, mit dem es mit der Atmosphäre verbindbar ist. Über eine elektrische Steuerleitung 37 ist das Mehrwege-Regelventil 33 mit der Steuereinheit 23 verbunden, die das Regelventil 33 derart steuert, daß die Druckwerte in den beiden Arbeitsräumen 28, 29 des Zylinders 30 unabhängig voneinander auf Werte zwischen dem Versorgungsdruck pₘₐₓ der Pumpe 35 und Atmosphärendruck pₐₜₘ einstellbar sind. Über diese unterschiedlichen Druckwerte in den beiden Arbeitsräumen 28, 29 kann die Beschleunigung und damit Verstellgeschwindigkeit, mit dem der Verstellarm 17 in seine Druckposition gefahren wird, den praktischen Anforderungen angepaßt werden. Es wird bei einem großen notwendigen Verfahrweg des Verstellarmes 17 beispielweise in Richtung vertikal nach oben der untere Arbeitsraum 29 mit dem Versorgungsdruck pₘₐₓ beaufschlagt, wogegen im oberen Arbeitsraum 28 mit Hilfe des Mehrwege-Regelventils 33 Atmosphärendruck eingestellt wird. Damit herrscht zwischen beiden Arbeitsräumen 28, 29 ein maximal möglicher Differenzdruck, so daß die Verstellung des Verstellarmes 17 mit maximaler Beschleunigung und damit Geschwindigkeit erfolgt. Um eine zielgenaue Positionierung des Verstellarmes 17 zu erreichen, kann über die Steuereinheit 22 gegen Ende des Verstellweges der (niedrige) Druck im oberen Arbeitsraum 28 erhöht und der (hohe) Druck im Arbeitsraum 29 erniedrigt werden, damit der Verstellarm 17 abgebremst in seine Sollposition einfährt. Insofern weist das Mehrwege-Regelventil 33 also auch Drosseleigenschaften auf, indem in den beiden Arbeitsräumen 28, 29 Druckwerte eingestellt werden können, die zwischen dem Versorgungsdruck pₘₐₓ und dem Atmosphärendruck pₐₜₘ liegen.

Um die Position der Druckköpfe 20a, 20b, 20c gegenüber dem Förderband 5 und deren Verstellweg erfassen zu können, ist am Verstellarm 17 eine inkrementale Positionserfassungseinrichtung 38 vorgesehen, die einerseits eine Markierungsleiste in Form eines am Verstellarm 17 angeordneten sogenannten Glasmaßstabes 39 trägt. Letzterer weist in Verstellrichtung 18 äquidistant zueinander angeordnete Markierungen 40 auf. Andererseits weist die Positionserfassungsrichtung 38 einen orstfest am Ausleger 11 angeordneten Markierungssensor 41 auf, der das Vorbeilaufen einer jeden Markierung 40 inkremental erfaßt und in Form eines entsprechenden elektrischen Signales über die Signalleitung 42 der Steuereinheit 22 übermittelt. Insofern kann die Steuereinheit 22 in der bei inkrementalen Positionserfassungseinrichtungen üblichen Weise die übermittelten Signale verarbeiten und zu jedem Zeitpunkt die Position des Verstellarmes 17 bestimmen.

## Patentansprüche

1. Bedruckvorrichtung für fortlaufend vorwärtsbewegte Gegenstände, insbesondere für Pakete, verpackte Zeitschriftenstapel oder dergleichen mit
- einer Transportvorrichtung, umfassend
-- einen Antrieb (3') und
-- eine von diesem angetriebene Transportbahn (5), längs der die Gegenstände (6a, 6b, 6c) mit definierter Geschwindigkeit fortlaufend transportierbar sind,
- einer Druckeinheit, umfassend
-- mindestens einen Matrix-Druckkopf (20a, 20b, 20c), der oberhalb der Transportbahn (5) angeordnet ist, und der die zu bedruckende Fläche (15) der Gegenstände ( 6a, 6b, 6c) bei deren Vorbeilaufen am Druckkopf (20a, 20b, 20c) berührungslos bedruckt, und
-- einen Verstellantrieb (24) für den Druckkopf (20a, 20b, 20c), mittels dem die Stellung des Druckkopfes (20a, 20b, 20c) an die Lage der jeweils zu bedruckenden Fläche (15) der Gegenstände (6a, 6b, 6c) anpaßbar ist, sowie
- einer Abtasteinrichtung,
-- die dem Druckkopf (20a, 20b, 20c) bezogen auf die Transportrichtung (7) der Gegenstände (6a, 6b, 6c) mit Abstand vorgelagert ist,
dadurch gekennzeichnet,
das die Abtasteinrichtung die Lage der jeweils zu bedruckenden Fläche (15) der Gegenstände (6a, 6b, 6c) abtastet und
das mittels der Abtasteinrichtung der Druckkopf (20a, 20b, 20c) der Lage der zu bedruckenden Fläche ( 15) der Gegenstände ( 6a, 6b, 6c) durch entsprechende Ansteuerung des Verstellantriebs (24) automatisch nachführbar ist.

2. Bedruckvorrichtung nach Anspruch 1, dadurch gekennzeichnet, daß die Abtasteinrichtung und jeder Matrix-Druckkopf (20a, 20b, 20c) vertikal über der Transportbahn (5) angeordnet sind und daß jeder Matrix-Druckkopf (20a, 20b, 20c) in vertikaler Richtung verstellbar ist.

3. Bedruckvorrichtung nach Anspruch 1 oder 2, dadurch gekennzeichnet, daß jeder Matrix-Druckkopf als Tintenstrahl-Matrixdruckkopf (20a, 20b, 20c) ausgebildet ist.

4. Bedruckvorrichtung nach einem der Ansprüche 1 bis 3, dadurch gekennzeichnet, daß in Transportrichtung (7) nebeneinander eine der Anzahl von zu druckenden Zeilen entsprechende Anzahl von Matrix-Druckköpfen (20a, 20b, 20c) angeordnet ist.

5. Bedruckvorrichtung nach einem der Ansprüche 1 bis 4, dadurch gekennzeichnet, daß der Verstellantrieb einen Verstellarm (17) aufweist, der von einem pneumatischen Kolben-Zylinder-Antrieb (24) beaufschlagt ist.

6. Bedruckvorrichtung nach einem der Ansprüche 1 bis 5, dadurch gekennzeichnet, daß die Abtasteinrichtung einen Infrarot-Abstandssensor (14) umfaßt.

7. Bedruckvorrichtung nach einem der Ansprüche 1 bis 5, dadurch gekennzeichnet, daß die Abtasteinrichtung einen Ultraschall-Abstandssensor umfaßt.

8. Bedruckvorrichtung nach einem der Ansprüche 1 bis 7, gekennzeichnet durch eine zentrale, Mikroprozessor-gesteuerte Steuereinheit (22), die zur Aufnahme von Meßsignalen der Abtasteinrichtung (14) eingangsseitig mit dieser verbunden ist und die zur Steuerung des Verstellantriebes unter Auswertung der Meßsignale der Abtasteinrichtung (14) bzw. zur Drucksteuerung der Druckköpfe ( 20a, 20b, 20c) ausgangsseitig mit dem Verstellantrieb (24) für den Verstellarm (17) bzw. jedem Druckkopf ( 20a, 20b, 20c) verbunden ist.

9. Bedruckvorrichtung nach Anspruch 8, dadurch gekennzeichnet, daß die beiderseits eines Kolbens (27) angeordneten Arbeitsräume (28, 29) des Kolben-Zylinder-Antriebes (24) des Druckkopfes (20a, 20b, 20c) jeweils mit einem von der Steuereinheit (22) steuerbaren Mehrwege-Regelventil (33) verbunden sind, das weiterhin mit einer Druckquelle ( 35) und mit der Atmosphäre verbunden ist und mittels dem die Druckwerte in beiden Arbeitsräumen (28, 29) des Kolben-Zylinder-Antriebes (24) unabhängig voneinander auf Werte zwischen dem Versorgungsdruck (pₘₐₓ) der Druckquelle ( 35) und Atmosphärendruck (pₐₜₘ) einstellbar sind.

10. Bedruckvorrichtung nach einem der Ansprüche 1 bis 9, gekennzeichnet durch eine inkrementale Positionserfassungseinrichtung (38) zur Erfassung der Position des Druckkopfes (20a, 20b, 20c) gegenüber der Transportbahn (5), bestehend aus einer Markierungsleiste ( 39) an einem den Druckkopf (20a, 20b 20c) tragenden Verstellarm (17) und einem ortsfesten Markierungssensor (41).

## Claims

1. A printing device for objects, which are continuously moved forward, in particular for parcels, wrapped magazine piles or the like with
- a transport device, comprising
-- a drive (3') and
-- a transport path (5) driven by the latter, alongside of which the objects (6a, 6b, 6c) can be continuously transported at a defined speed,
- a printing unit, comprising
-- at least one matrix printing head (20a, 20b, 20c), which is arranged above the transport path (5), and which in contactless manner prints the surface (15) to be printed of the objects (6a, 6b, 6c), when they pass the printing head (20a, 20b, 20c), and
-- an adjustment drive (24) for the printing head (20a, 20b, 20c), by means of which the position of the printing head (20a, 20b, 20c) can be adapted to the position of the surface (15) to be printed of the objects (6a, 6b, 6c), and
- a scanning means,
-- which, related to the transport direction (7) of the objects (6a, 6b, 6c), is arranged at a distance before the printing head (20a, 20b, 20c),
characterized
in that the scanning means scans the position of the surface (15) to be printed of the objects (6a, 6b, 6c) and
in that by means of the scanning means the printing head (20a, 20b, 20c) can automatically track the position of the surface (15) to be printed of the objects (6a, 6b, 6c) by a corresponding control of the adjustment drive (24).

2. A printing device according to claims 1, characterized in that the scanning means and each of the matrix printing heads (20a, 20b, 20c) are arranged vertically above the transport path (5) and in that each of the matrix printing heads (20a, 20b, 20c) is adjustable in the vertical direction.

3. A printing device according to claim 1 or 2, characterized in that each of the matrix printing heads is formed as an ink jet matrix printing head (20a, 20b, 20c).

4. A printing device according to one of claims 1 to 3, characterized in that a number of matrix printing heads (20a, 20b, 20c), which corresponds to the number of lines to be printed, is arranged side by side in the transport direction (7).

5. A printing device according to one of claims 1 to 4, characterized in that the adjustment drive comprises an adjustment arm (17), which is driven by a pneumatic piston cylinder drive (24).

6. A printing device according to one of claims 1 to 5, characterized in that the scanning means comprises an infrared distance sensor (14).

7. A printing device according to one of claims 1 to 5, characterized in that the scanning means comprises an ultrasonic distance sensor.

8. A printing device according to one of claims 1 to 7, characterized in that a central control unit (22), which is controlled by a micropocessor, the input of which is connected with the scanning means (14) for receiving measuring signals of the latter, and the output of which is connected with the adjustment drive (24) for the extension arm (17) or for each of the printing heads (20a, 20b, 20c) for controlling the adjustment drive while evaluating the measuring signals of the scanning means (14) or for the printing control of the printing heads (20a, 20b, 20c).

9. A printing device according to claim 8, characterized in that the working spaces (28, 29), which are arranged on both sides of a piston (27) of the piston cylinder drive (24) of the printing head (20a, 20b, 20c), are each connected with a multipath control valve (33) controllable by the control unit (22), which is furthermore connected with a pressure source (35) and with the atmosphere, and by means of which the pressure values in both working spaces (28, 29) of the piston cylinder drive (24) can be adjusted independent of each other to values between the supply pressure (pₘₐₓ) of the pressure source (35) and the atmospheric pressure (pₐₜₘ).

10. A printing device according to one of claims 1 to 9, characterized by an incremental position detecting means (38) for detecting the position of the printing head (20a, 20b, 20c) relative to the transport path (5), which consists of a marking rail (39) at an adjustment arm (17) carrying the printing head (20a, 20b, 20c) and of a stationary marking sensor (41).

## Revendications

1. Dispositif pour l'impression sur des objets en mouvement continu et, en particulier des colis, des piles de journaux emballés, ou similaires, comprenant :
- un dispositif de transport, comportant :
-- un entraînement (3'), et
-- une voie de transport entraînée par celui-ci, le long de laquelle les objets (6a, 6b, 6c) sont susceptibles d'être transportés en continu avec une vitesse définie,
- une unité d'impression, comportant :
-- au moins une tête d'impression matricielle (20a, 20b, 20c), agencée au-dessus de la voie de transport, qui imprime la surface à imprimer (15) des objets (6a, 6b, 6c) sans contact lorsque ceux-ci passent devant la tête d'impression (20a, 20b, 20c), et
-- un entraînement d'ajustement (24) pour la tête d'impression (20a, 20b, 20c) au moyen duquel la position de la tête d'impression (20a, 20b, 20c) est susceptible d'être adaptée à la situation de la surface respective à imprimer (15) des objets (6a, 6b, 6c), ainsi que
- un dispositif de palpage
-- disposé en avance et à distance de la tête d'impression (20a, 20b, 20c) par rapport à la direction de transport (7) des objets (6a, 6b, 6c),
caractérisé en ce que :
- le dispositif de palpage détecte la position de la surface respective à imprimer (15) des objets (6a, 6b, 6c), et
- au moyen du dispositif de palpage, la tête d'impression (20a, 20b, 20c) est susceptible d'être automatiquement réajustée à la position de la surface à imprimer (15) des objets (6a, 6b, 6c) par pilotage correspondant de l'entraînement d'ajustement (24).

2. Dispositif d'impression selon la revendication 1, caractérisé en ce que le dispositif de palpage et chaque tête d'impression matricielle (20a, 20b, 20c) sont agencés verticalement au-dessus de la voie de transport (5), et en ce que chaque tête d'impression matricielle (20a, 20b, 20c) est susceptible d'être ajustée en direction verticale.

3. Dispositif d'impression selon l'une ou l'autre des revendications 1 et 2, caractérisé en ce que chaque tête d'impression matricielle est réalisée sous la forme d'une tête d'impression matricielle à jet d'encre (20a, 20b, 20c).

4. Dispositif d'impression selon l'une des revendications 1 à 3, caractérisé en ce qu'un nombre de têtes d'impression matricielles (20a, 20b, 20c) qui correspond au nombre des lignes à imprimer sont disposées les unes à côté des autres dans la direction de transport (7).

5. Dispositif d'impression selon l'une des revendications 1 à 4, caractérisé en ce que l'entraînement d'ajustement comprend un bras d'ajustement (17), lequel est attaqué par un entraînement (24) pneumatique à piston-et-cylindre.

6. Dispositif d'impression selon l'une des revendications 1 à 5, caractérisé en ce que le dispositif de palpage comprend un capteur de distance (14) à infrarouges.

7. Dispositif d'impression selon l'une des revendications 1 à 5, caractérisé en ce que le dispositif de palpage comprend un capteur de distance à ultrasons.

8. Dispositif d'impression selon l'une des revendications 1 à 7, caractérisé par une unité de commande centrale (22), à commande par microprocesseur, laquelle est reliée du côté entrée au dispositif de palpage (14) afin de recevoir des signaux de mesure de celui-ci, et est reliée du côté sortie à l'entraînement d'ajustement (24) pour le bras d'ajustement (17) ou bien à chaque tête d'impression (20a, 20b, 20c), pour la commande de l'entraînement d'ajustement en évaluant les signaux de mesure du dispositif de palpage (14), ou bien pour la commande d'impression des têtes d'impression (20a, 20b, 20c).

9. Dispositif d'impression selon la revendication 8, caractérisé en ce que les chambres de travail (28, 29), agencées des deux côtés d'un piston (27) de l'entraînement (24) à piston-et-cylindre de la tête d'impression (20a, 20b, 20c), sont reliées respectivement à une valve de régulation à plusieurs voies (33) susceptible d'être commandée par l'unité de commande (22), ladite valve de régulation étant en outre reliée à une source de pression (35) et à l'atmosphère, et en ce qu'au moyen de ladite valve les valeurs de pression dans les deux chambres de travail (28, 29) de l'entraînement (24) à piston-et-cylindre sont susceptibles d'être ajustées indépendamment l'une de l'autre à des valeurs comprises entre la pression d'alimentation (pₘₐₓ) de la source de pression (35) et la pression atmosphérique (pₐₜₘ)

10. Dispositif d'impression selon l'une des revendications 1 à 9, caractérisé par un dispositif de détection de position incrémental (38) pour détecter la position de la tête d'impression (20a, 20b, 20c) par rapport à la voie de transport (5), comprenant une réglette de marquage (39) sur un bras d'ajustement (17) qui porte la tête d'impression (20a, 20b, 20c) et un détecteur de marquage stationnaire (41).
